# EUROPÄISCHE PATENTSCHRIFT

(11) **EP 0 817 914 B1**
(45) Veröffentlichungstag und Bekanntmachung des Hinweises auf die Patenterteilung: **20.02.2002**
(21) Anmeldenummer: 96945711.8
(22) Anmeldetag: 07.11.1996
(51) Int. Cl.: F02M 59/46

(54) **DRUCKVENTIL**
PRESSURE VALVE
SOUPAPE DE PRESSION

(30) Priorität: 27.01.1996 DE 19602906
(43) Veröffentlichungstag der Anmeldung: 14.01.1998
(73) Patentinhaber: ROBERT BOSCH GMBH, 70442 Stuttgart (DE)
(72) Erfinder: TAUDT, Christian, D-71364 Winnenden (DE); SIMON, Helmut, D-73033 Göppingen (DE)
(86) Internationale Anmeldenummer: DE9602116
(87) Internationale Veröffentlichungsnummer: WO9727396

(56) Entgegenhaltungen:
- DE-A- 4 037 465
- FR-A- 1 543 884
- GB-A- 1 060 181
- PATENT ABSTRACTS OF JAPAN vol. 011, no. 160 (M-592), 23.Mai 1987 & JP 61 294166 A (YANMAR DIESEL ENGINE CO LTD), 24.Dezember 1986,
- PATENT ABSTRACTS OF JAPAN vol. 096, no. 003, 29.März 1996 & JP 07 305668 A (NIPPONDENSO CO LTD), 21.November 1995,

## Beschreibung

Die Erfindung geht von einem Druckventil nach der Gattung des Patentanspruchs 1 aus. Derartige aus der DE 40 37 465 A1 bekannte Druckventile sind in Förderleitungen zwischen einer, einen Hochdruckraum aufweisenden Hochdruckquelle und einer Einspritzstelle, vorzugsweise zwischen eine Einspritzpumpe und ein Einspritzventil einer Brennkraftmaschine eingesetzt. Dabei soll das Druckventil gewährleisten, daß erst ab Erreichen eines bestimmten Einspritzdruckes das zu fördernde Medium, z.B. Kraftstoff, zur Einspritzstelle gelangt, bzw. bei Beendigung der Einspritzung die Druckzufuhr zur Einspritzstelle bei Absinken des Druckes unter den notwendigen Einspritzdruck unterbrochen wird. Um dabei ein Nacheinspritzen an der Einspritzstelle infolge von reflektierenden Druckwellen im eingeschlossenen Volumen zwischen Einspritzstelle und Druckventil sicher zu vermeiden und zur Druckentlastung in diesem Leitungsabschnitt weist das bekannte Druckventil zudem eine Rückströmdrossel auf, über die sich der Hochdruck im Leitungsabschnitt zwischen Einspritzstelle und Druckventil in den Pausen zwischen den einzelnen Einspritzphasen entspannen kann.

Das bekannte Druckventil weist dazu einen in einem Druck-bzw. Rohrstutzen axial verschiebbares Ventilglied auf, das von einer Ventilfeder mit seiner Ventildichtfläche in Anlage an einem ortsfesten Ventilsitz gehalten wird. Die Öffnungsbewegung des Ventilgliedes erfolgt dabei durch den im Hochdruckraum, dort im Pumpenarbeitsraum einer Einspritzpumpe, aufgebauten Kraftstoffhochdruck, der das Ventilglied entgegen der Rückstellkraft der Ventilfeder vom Ventilsitz abhebt, so daß ein Durchflußquerschnitt am Druckventil aufgesteuert wird, über den der Kraftstoff zum Einspritzventil gelangt. Zur Druckentlastung des einspritzseitigen Förderleitungsteils während der Einspritzpausen ist zudem eine Rückströmdrosselbohrung im Ventilglied vorgesehen, die wenigstens durch eine Längsbohrung gebildet ist.

Dabei weist das bekannte Druckventil jedoch den Nachteil auf, daß sich der Zeitpunkt des Aufsteuerns des maximalen Durchflußquerschnittes am Druckventil aufgrund der wechselnden hydraulischen Verhältnisse nicht präzise und reproduzierbar einstellen läßt, so daß sich auch der Einspritzzeitpunkt an der Einspritzstelle nicht genau genug festlegen läßt, was die Qualität der Gemischaufbereitung und Verbrennung im Brennraum einer zu versorgenden Brennkraftmaschine erheblich beeinträchtigen kann.

### Vorteile der Erfindung

Das erfindungsgemäße Druckventil mit den kennzeichnenden Merkmalen des Patentanspruchs 1 hat demgegenüber den Vorteil, daß die Öffnungsbewegung des Ventilgliedes des Druckventiles und insbesondere der Zeitpunkt des Aufsteuerns des maximalen Durchflußquerschnittes am Druckventil durch die hydraulischen Verhältnisse, z.B. ein hydraulisches Kleben des Ventilgliedes nicht beeinträchtigt wird, wobei das hydraulische Kleben nunmehr bewußt genutzt werden kann. Somit läßt sich ein konstanter, gut reproduzierbarer Öffnungsdruck bzw. Einspritzdruck am Druckventil präzise einstellen. Dies wird in vorteilhafter Weise durch einen 2-stufigen Öffnungshub des Ventilgliedes des Druckventils erreicht, der eine Sprungfunktion im Öffnungshubverlauf des Ventilgliedes ermöglicht.

Dazu wird nach dem Durchlaufen eines definierten Vorhubes des Ventilgliedes schlagartig die Anströmfläche in Öffnungsrichtung am Ventilglied vergrößert, was eine sehr schnelle Resthubbewegung des Ventilgliedes auslöst, so daß der maximale Öffnungsquerschnitt sehr schnell aufgesteuert wird.

Die Steuerung der 2-stufigen Öffnungshubbewegung des Ventilgliedes erfolgt dabei in einfacher Weise über Steuerausnehmungen im Ventilglied, die in vorteilhafter Weise durch Steuerbohrungen gebildet sind, deren axiale Enden der Austrittsöffnungen an der Mantelfläche des Ventilgliedes Steuerkanten bilden, die mit entsprechenden ortsfesten Steuerausnehmungen zusammenwirken. Diese ortsfesten Steuerausnehmungen sind dabei in vorteilhafter Weise in einer in den Druckstutzen eingesetzten Steuerhülse angeordnet, die sich leicht fertigen und montieren läßt.

Der zusätzlich in Öffnungsrichtung angeströmte Querschnitt am Ventilglied wird dabei in einfacher Weise durch einen Ringbund gebildet, der einen mit den Steuerausnehmungen der Steuerhülse verbindbaren Druckraum begrenzt.

Zur Darstellung der erfindungsgemäßen Sprungfunktion am Druckventil mittels einer hydraulisch gesteuerten 2-stufigen Öffnungshubbewegung sind alternativ zu der in der Beschreibung gezeigten Ausführungsvariante auch andere Steuergeometrien möglich. Zudem kann das erfindungsgemäße Druckventil neben der bevorzugten Anwendung in einer Einspritzleitung zwischen einer Einspritzpumpe und einem Einspritzventil auch in andere Förderleitungen zwischen einer Hochdruckquelle und einer Austrittsstelle eingesetzt sein.

Weitere Vorteile und vorteilhafte Ausgestaltungen des Gegenstandes der Erfindung sind der Beschreibung, der Zeichnung und den Patentansprüchen entnehmbar.

### Zeichnung

Ein Ausführungsbeispiel des erfindungsgemäßen Druckventils ist in der Zeichnung dargestellt und wird in der nachfolgenden Beschreibung näher erläutert.

Es zeigt die Figur 1 einen Längsschnitt durch das erfindungsgemäße Druckventil in seiner geschlossenen Position.

### Beschreibung des Ausführungsbeispiels

Die Figur 1 zeigt einen Längsschnitt durch ein als Rückströmdrosselventil ausgebildetes Druckventil, das in eine nicht näher dargestellte Förderleitung zwischen einem Hochdruckraum und einer Einspritzleitung eingesetzt ist, wobei die Durchströmrichtung bei geöffnetem Druckventil vom Hochdruckraum zur Einspritzstelle mit dem Pfeil 1 gekennzeichnet ist.

Das Druckventil weist dabei einen rohrförmigen Druckstutzen 3 auf, dessen Durchgangsbohrung sich zu einer zylindrischen Ausnehmung 5 erweitert, die an ihrem größeren, dem Hochdruckraum zugewandten Ende durch ein zylindrisches Anschlußstück mit einer Durchgangsbohrung 9 begrenzt ist. In die Ausnehmung 5 ist eine Steuerhülse 11 eingesetzt, deren Innendurchmesser über einen Ringabsatz 13 in zwei Bereiche unterschiedlicher Größe unterteilt ist. In der Steuerhülse 11 ist ein kolbenförmiges Ventilglied 15 axial verschiebbar geführt, das an seinem oberen, der Einspritzstelle zugewandten Ende einen Ringbund 17 aufweist. Dabei gleitet der im Durchmesser geringere Schaftteil des Ventilgliedes im unteren, dem Anschlußstück 7 zugewandten Teilbereich mit der Steuerhülse 11 verkleinertem Durchmesser und der Ringbund 17 mit seiner Umfangsfläche im größeren Innendurchmesserteil der Steuerhülse 11, wobei der Ringabsatz 13 der Steuerhülse 11 im Zusammenwirken mit einer am Ringbund 17 gebildeten unteren Ringstirnfläche 19 die Eintauchtiefe des Ventilgliedes 15 in die Steuerhülse 11 begrenzt.

Ein zwischen der unteren Ringstirnfläche 19 und dem Ringabsatz 13 gebildeter Ringraum bildet dabei einen Druckraum 22.

An einer oberen am Ringbund 17 gebildeten Ringstirnfläche 21 greift eine Ventilfeder 23 an, die sich andererseits an einem Bohrungsabsatz 25 im Druckstutzen 3 abstützt und die das Ventilglied 15 mit seiner unteren Ringstirnfläche 19 in Anlage gegen den ortsfesten Ringabsatz 13 der Steuerhülse gepreßt hält.

Dabei bildet der im Durchmesser größere Bereich der Steuerhülse 11 einen Ventilsitz 27, mit dem eine durch die Umfangsfläche des Ringbundes 17 gebildeten Ventildichtfläche 29 am Ventilglied 15 zur Steuerung eines Durchflußquerschnittes am Druckventil zusammenwirkt.

Für einen Druckausgleich in den an das Druckventil angrenzenden Leitungsteilen der Förderleitung bei geschlossenem Druckventil ist ein Rückströmdrosselkanal im Ventilglied 15 vorgesehen, der als das Ventilglied 15 axial durchdringende Drosselbohrung 31 ausgebildet ist.

Die Drosselbohrung 31 im Ventilglied 15 wird von einer, eine Steuerausnehmung im Ventilglied 15 bildenden Steuerbohrung 33 geschnitten, die im Ausführungsbeispiel als Querbohrung ausgebildet ist. Die Steuerbohrung 33, deren in Achsrichtung zum Ventilglied 15 gerichtete Kanten an den beiden Austrittsöffnungen jeweils Steuerkanten bilden, wirkt dabei zur Steuerung der Hubbewegung des Ventilgliedes 15 mit Steuerausnehmungen in der Steuerhülse 11 zusammen. Diese Steuerausnehmungen in der Steuerhülse 11 wird dabei zunächst durch eine erste Ringnut 35 in dem im Durchmesser kleineren Innenwandbereich der Steuerhülse 11 gebildet, die im Ausführungsbeispiel durch zwei Längsbohrungen 37 angeschnitten wird, die ausgehend von der unteren Ringstirnfläche 39 der Steuerhülse 11 in den Ringabsatz 13 im Bereich des Druckraumes 22 münden und die am unteren Ende mittels einer Kugel 41 verschlossen sind.

Am unteren dem Anschlußstück 7 zugewandten Ende ist eine weitere Ringnut 43 in der Innenwand der Steuerhülse 11 angeordnet, die mit einer unteren, an der unteren Stirnfläche 47 des Ventilgliedes 15 gebildeten Kante 45 des Ventilgliedes 15 zusammenwirkt. Dabei sind die Ringnuten 35 und 43 vorzugsweise so in der Steuerhülse 11 angeordnet, daß sie während der Öffnungshubbewegung des Ventilgliedes 15 zeitgleich von der Steuerbohrung 33 und der Kante 45 des Ventilgliedes 15 überfahren werden.

Für eine vereinfachte Montage und zur Verringerung der hydraulischen Einflüsse weisen die Übergänge zwischen der unteren Ringstirnfläche 19 zur Ventildichtfläche 29 und der unteren Stirnfläche 47 zum Ventilgliedschaft Anschrägungen auf.

Das erfindungsgemäße Druckventil arbeitet in folgender Weise.

Vor Beginn der Hochdruckzufuhr zum Druckventil (Einspritzpause) hält die Ventilfeder 23 das Ventilglied 15 mit dem Ringbund 17 in Anlage am Ringabsatz 13 der Steuerhülse 11, wobei in dieser Position das Ventilglied 15 mit seiner Ventildichtfläche 29 am Ventilsitz 27 anliegt und den Durchflußquerschnitt verschließt. Ein Druckausgleich zwischen den Leitungsteilen der Förderleitung erfolgt in diesem Zustand lediglich in begrenztem Umfang über die Drosselbohrung 31 im Ventilglied 15.

Mit Beginn der Hochdruckförderung baut sich über das Anschlußstück 7 ein Hochdruck am Druckventil auf, der das Ventilglied 15 an seiner unteren Stirnfläche 47 in Öffnungsrichtung entgegen der Rückstellkraft der Ventilfeder 23 beaufschlagt. Dabei gelangt ein Teil dieses unter hohem Druck stehenden Mediums (vorzugsweise Kraftstoff) über die Drosselbohrung 31 auch in den dem Anschlußstück 7 abgewandten Teil der zylindrischen Ausnehmung 5 und beaufschlagt dort die gesamte obere Stirnfläche des Ventilgliedes 15 einschließlich der oberen Ringstirnfläche 21, so daß die erste Phase der Öffnungshubbewegung des Ventilgliedes 15 nur sehr verzögert erfolgt.

Nach Zurücklegen eines bestimmten Vorhubweges s des Ventilgliedes 15 gelangen die Steuerbohrung 33 und die Kante 45 des Ventilgliedes 15 in Überdeckung mit den Ringnuten 35 und 43, so daß sich nun der Hochdruck schlagartig über die Längsbohrungen 37 in den Druckraum 22 fortsetzt und dort zusätzlich die untere Ringstirnfläche 19 am Ventilglied 15 in Öffnungsrichtung beaufschlagt. Dabei können die Steuerbohrung 33 und die Kante 45 wie im Ausführungsbeispiel gezeigt gleichzeitig oder alternativ auch nacheinander aufgesteuert werden.

Diese plötzliche Querschnittsvergrößerung des Anströmquerschnittes am Ventilglied 15 in Öffnungsrichtung bewirkt nun einen plötzlichen Anstieg der Öffnungskraft und weiter ein sehr rasches Durchfahren des Resthubes des Ventilgliedes 15, so daß das Ventilglied 15 mit der Ventildichtfläche 29 nun rasch aus der Überdeckung mit dem Ventilsitz 27 austaucht und den maximalen Durchflußquerschnitt vom Druckraum 22 zur Ausnehmung 5 freigibt.

Das anschließende Schließen des Druckventils erfolgt in bekannter Weise durch die Beendigung der Hochdruckzufuhr zum Druckventil, in dessen Folge das Ventilglied 15 von der Ventilfeder 23 wieder in Anlage an den ortsfesten Ringabsatz 13 zurückverschoben wird, so daß auch die Ventildichtfläche 29 wieder in Überdeckung mit der Ventilsitzfläche 27 gelangt. Ein Druckausgleich am Druckventil erfolgt dabei nur noch über die Drosselbohrung 31.

## Patentansprüche

1. Druckventil zum Einbau in eine Förderleitung zwischen einem Hochdruckraum und einer Einspritzstelle, mit einem eine zylindrische Ausnehmung (5) aufweisenden Druckstutzen (3), in der ein Druckventilglied (15) axial verschiebbar angeordnet ist, das eine Ventildichtfläche (29) aufweist, mit der es zur Steuerung eines Durchflußquerschnittes mit einem ortsfesten Ventilsitz (27) zusammenwirkt und von dem es durch den in Strömungsrichtung (1) anstehenden Förderdruck entgegen der Kraft einer Ventilfeder (23) abhebbar ist, wobei im Ventilglied (15)ein Rückströmdrosselkanal vorgesehen ist, über den bei Schließlage des Druckventils ein Druckausgleich erfolgt, **dadurch gekennzeichnet, daß** am Ventilglied (15) Steuerausnehmungen vorgesehen sind, die nach Durchlaufen eines bestimmten Vorhubweges des Ventilgliedes (15) in Öffnungsrichtung einen im Querschnitt vergrößerten Anströmquerschnitt am Ventilglied (15) in Öffnungsrichtung freigeben.

2. Druckventil nach Anspruch 1, **dadurch gekennzeichnet, daß** das kolbenförmige Ventilglied (15) einen Ringbund (17) aufweist, dessen Umfangsfläche die Ventildichtfläche (29) bildet, wobei das Ventilglied (15) in einer in die zylindrische Ausnehmung (5) des Druckstutzens (3) eingesetzten Steuerhülse (11) geführt ist, die mit einem Teil ihrer axialen Innenwand den Ventilsitz (27) bildet.

3. Druckventil nach Anspruch 2, **dadurch gekennzeichnet, daß** das Ventilglied (15) wenigstens eine Steuerbohrung (33) aufweist, die den Rückströmdrosselkanal (31) schneidend an der Mantelfläche des Ventilgliedes (15) austritt und nach Durchlaufen einer bestimmten Ventilgliedhubbewegung in Überdeckung mit einem Steuerkanal in der Steuerhülse (11) gelangt, der in einen vom Ringbund (17) begrenzten Druckraum (22) mündet.

4. Druckventil nach Anspruch 3, **dadurch gekennzeichnet, daß** die Steuerhülse (11) einen gestuften Innendurchmesser ausweist, wobei ein Ringabsatz (13) am Querschnittsübergang eine Anlagefläche für die entgegen der Durchströmrichtung (1) bei geöffnetem Druckventil weisende untere Ringstirnfläche (19) des Ringbundes (17) am Ventilglied (15) bildet.

5. Druckventil nach Anspruch 4, **dadurch gekennzeichnet, daß** der Steuerkanal in der Steuerhülse (11) durch wenigstens eine Längsbohrung (37) gebildet ist, die ausgehend von der unteren, der Durchströmrichtung (1) bei geöffnetem Druckventil entgegenweisenden Ringstirnfläche (39) der Steuerhülse (11) in den Druckraum (22) am Ringabsatz(13) mündet und die von wenigstens einer Ringnut (35) am Innendurchmesser der Steuerhülse (11) angeschnitten wird, die ihrerseits von der Steuerbohrung (33) im Ventilglied (15) überfahrbar ist.

6. Druckventil nach Anspruch 5, **dadurch gekennzeichnet, daß** die Längsbohrung (37) an ihrem unteren, der Stirnfläche (39) zugewandten Ende verschlossen ist.

7. Druckventil nach Anspruch 6, **dadurch gekennzeichnet, daß** die Längsbohrung (37) mittels einer eingesetzten Kugel (41) verschlossen ist.

8. Druckventil nach Anspruch 5 , **dadurch gekennzeichnet, daß** am der unteren Stirnfläche (39) nahen Ende eine weitere Ringnut (43) am Innendurchmesser der Steuerhülse (11) vorgesehen ist, die die Längsbohrung (37) anschneidend mit einer unteren Kante (45) am Ventilglied (15) zusammenwirkt, wobei beim Eintauchen der unteren Kante (45) in die weitere Ringnut (43) ein zusätzlicher Überströmquerschnitt zum Druckraum (22) aufgesteuert wird.

9. Druckventil nach Anspruch 2, **dadurch gekennzeichnet, daß** die in Durchströmrichtung (1) bei geöffnetem Druckventil weisende obere Ringstirnfläche (21) des Ringbundes (17) am Ventilglied (15) von der Ventilfeder (23) beaufschlagt ist, die sich andererseits an einem ortsfesten Anschlag (25) im Druckstutzen (3) abstützt.

10. Druckventil nach Anspruch 2, **dadurch gekennzeichnet, daß** am Übergang zwischen der unteren Stirnfläche (47) des Ventilgliedes (15) zum Ventilgliedschaft und am Übergang zwischen der unteren Ringstirnfläche (19) zum Ringbund (17) eine Anschrägung vorgesehen ist.

## Claims

1. Pressure valve for incorporating into a feed conduit between a high-pressure space and an injection point, with a pressure connection piece (3) having a cylindrical recess (5), in which is arranged axially displaceably a pressure-valve member (15) having a valve sealing face (29), by means of which the said member (15) cooperates with a fixed valve seat (27) in order to control a throughflow cross-section and from which it can be lifted off, counter to the force of a valve spring (23), by the feed pressure prevailing in the direction of flow (1), there being provided in the valve member (15) a backflow throttle duct, via which pressure equalization takes place when the pressure valve is in the closed position, **characterized in that** there are provided on the valve member (15) control recesses which, after a specific preliminary stroke travel of the valve member (15) in the opening direction has been executed, open an onflow cross-section of increased cross-section on the valve member (15) in the opening direction.

2. Pressure valve according to Claim 1, **characterized in that** the piston-shaped valve member (15) has an annular collar (17), the circumferential face of which forms the valve sealing face (29), the valve member (15) being guided in a control sleeve (11) which is inserted into the cylindrical recess (5) of the pressure connection piece (3) and which, with part of its axial inner wall, forms the valve seat (27).

3. Pressure valve according to Claim 2, **characterized in that** the valve member (5) has at least one control bore (33) which, intersecting the backflow throttle duct (31), emerges on the outer surface of the valve member (15) and, after a specific valve-member stroke movement has been executed, overlaps a control duct in the control sleeve (11), the said control duct opening into a pressure space (22) delimited by the annular collar (17).

4. Pressure valve according to Claim 3, **characterized in that** the control sleeve (11) has a stepped inside diameter, and an annular step (13) at the cross-sectional transition forms a bearing face for the lower annular end face (19) of the annular collar (17) on the valve member (15), the said lower annular end face pointing in the opposite direction to the throughflow direction (1) when the pressure valve is open.

5. Pressure valve according to Claim 4, **characterized in that** the control duct in the control sleeve (11) is formed by at least one longitudinal bore (37) which, starting from the lower annular end face (39) of the control sleeve (11), the said lower annular end face pointing in the opposite direction to the throughflow direction (1) when the pressure valve is open, opens into the pressure space (22) at the annular step (13) and which is cut into by at least one annular groove (35) on the inside diameter of the control sleeve (11), the said annular groove itself being capable of being overrun by the control bore (33) in the valve member (15).

6. Pressure valve according to Claim 5, **characterized in that** the longitudinal bore (37) is closed at its lower end, facing the end face (39).

7. Pressure valve according to Claim 6, **characterized in that** the longitudinal bore (37) is closed by means of an inserted ball (41).

8. Pressure valve according to Claim 5, **characterized in that** a further annular groove (43) on the inside diameter of the control sleeve (11) is provided at the end near the lower end face (39), the said annular groove cutting into the longitudinal bore (37) and cooperating with a lower edge (45) on the valve member (15), an additional overflow cross-section to the pressure space (22) being opened when the lower edge (45) enters the further annular groove (43).

9. Pressure valve according to Claim 2, **characterized in that** the upper annular end face (21) of the annular collar (17) on the valve member (15), the said upper annular end face pointing in the throughflow direction (1) when the pressure valve is open, is loaded by the valve spring (23) which, at the other end, is supported on a fixed stop (25) in the pressure connection piece (3).

10. Pressure valve according to Claim 2, **characterized in that** a bevel is provided at the transition between the lower end face (47) of the valve member (15) and the valve-member shank and at the transition between the lower annular end face (19) and the annular collar (17).

## Revendications

1. Soupape de pression à monter dans une conduite de refoulement entre une chambre à haute pression et un point d'injection comprenant :
un ajutage de pression (3) muni d'un évidement cylindrique (5) dans lequel peut coulisser axialement un organe de soupape de pression (15) présentant une portée d'étanchéité de soupape (29) par laquelle il coopère pour commander une section d'écoulement avec un siège de soupape fixe (27) dont il peut être soulevé par la pression d'alimentation dans la direction d'écoulement (1) contre l'action d'un ressort de soupape (23), l'organe de soupape (15) étant traversé par un canal d'étranglement de reflux qui établit un équilibre des pressions quand la soupape est une position de fermeture,
**caractérisée en ce que**
sur l'organe de soupape (15) sont prévus des évidements de commande qui quand l'organe (15) a effectué une certaine précourse dans le sens d'ouverture, libèrent sur l'organe (15) une section de flux entrant croissante dans le sens d'ouverture de la soupape.

2. Soupape de pression selon la revendication 1,
**caractérisée en ce que**
l'organe de soupape (15) en forme de piston présente un collet annulaire (17) dont la surface périphérique externe constitue la portée d'étanchéité (29) de la soupape, et cet organe (15) coulisse dans une douille de commande (11) insérée dans l'évidement cylindrique (5) de l'ajutage de pression (3) et qui forme par une partie de sa paroi interne axiale, le siège de soupape (27).

3. Soupape de pression selon la revendication 2,
**caractérisée en ce que**
l'organe de soupape (15) présente au moins un alésage de commande (33) qui coupe le canal d'étranglement de reflux (31) pour aboutir sur la surface externe de l'organe de soupape (15) et qui, quand l'organe de soupape a accompli une certaine course de levée, vient en superposition avec un canal de commande, que présente la douille de commande (11) et qui débouche dans une chambre de pression (22) limitée par le collet annulaire (17).

4. Soupape de pression selon la revendication 3,
**caractérisée en ce que**
la douille de commande (11) présente un diamètre interne étagé, avec un gradin annulaire (13) situé au changement de section et formant sur l'organe de soupape (15) une surface d'appui pour la portée frontale annulaire inférieure (19) du collet (17) tournée à l'opposé de la direction d'écoulement (1) lorsque la soupape est ouverte.

5. Soupape de pression selon la revendication 4,
**caractérisée en ce que**
le canal de commande situé dans la douille de commande (11) est constitué par au moins un alésage longitudinal (37) qui, partant de la face frontale annulaire inférieure (39) de la douille de commande (11) et opposée à la direction de l'écoulement (1) quand la soupape est ouverte, débouche dans la chambre de pression (22) sur le gradin annulaire (13), cet alésage étant coupé par au moins une rainure annulaire (35) creusée dans le diamètre interne de la douille de commande (11) sur laquelle peut passer l'alésage de commande (33) traversant l'organe de soupape (15).

6. Soupape de pression selon la revendication 5,
**caractérisée en ce que**
l'alésage longitudinal (37) est obturé à son extrémité inférieure située sur la face frontale (39).

7. Soupape de pression selon la revendication 6,
**caractérisée en ce que**
l'alésage longitudinal (37) est obturé par une bille (41) logée dans cet alésage.

8. Soupape de pression selon la revendication 5,
**caractérisée en ce qu'**
à l'extrémité proche de la face frontale inférieure (39) il est prévu sur le diamètre interne de la douille de commande (11), une autre rainure annulaire (43) qui, en coupant l'alésage longitudinal (37) coopère avec une arête inférieure (45) de l'organe de soupape (15), le passage de l'arête inférieure (45) sur cette autre rainure (43) ayant pour effet de créer une section supplémentaire d'écoulement en direction de la chambre de pression (22).

9. Soupape de pression selon la revendication 2,
**caractérisée en ce que**
la face annulaire supérieure (21) du collet annulaire (17) de l'organe (15) qui regarde dans la direction d'écoulement (1) quand la soupape est ouverte est soumise à l'action du ressort de soupape (23) qui s'appuie par son autre extrémité sur une butée fixe (25) prévue dans l'ajutage de pression (3).

10. Soupape de pression selon la revendication 2,
**caractérisée en ce qu'**
à la transition entre la face frontale inférieure (47) de l'organe de soupape (15) et la tige de cet organe, ainsi qu'à la transition entre la portée frontale inférieure annulaire (19) et le collet annulaire (17), il est prévu un chanfrein.
